# EUROPÄISCHE PATENTSCHRIFT

(11) **EP 0 011 825 B1**
(45) Veröffentlichungstag und Bekanntmachung des Hinweises auf die Patenterteilung: **24.11.1982**
(21) Anmeldenummer: 79104643.6
(22) Anmeldetag: 22.11.1979
(51) Int. Cl.: A61H 9/00, A47K 3/22, B05B 3/16

(54) **Massagedusche mit einer vertikalen Führungsschiene**
Massage shower with a vertical guide rail
Douche de massage avec un rail vertical de guidage

(30) Priorität: 02.12.1978 DE 2852265
(43) Veröffentlichungstag der Anmeldung: 11.06.1980
(73) Patentinhaber: Baus, Heinz Georg, CH-3601 Thun (CH)
(72) Erfinder: Baus, Heinz Georg, CH-3601 Thun (CH)
(74) Vertreter: Klose, Hans, Dipl.-Phys.

## Beschreibung

Die Erfindung bezieht sich auf eine Massagedusche mit einer vertikalen Führungsschiene, längs der ein Massagekopf auf einem Schlitten automatisch aufwärts und abwärts bewegbar und in beliebiger Position feststellbar ist, wobei der Massagekopf Brauchwasser abgibt, mit einer hydraulisch angetriebenen und gesteuerten Vorrichtung, die den Massagekopf in Längsrichtung der Führungsschiene antreibt und als Umkehrantrieb ausgebildet ist.

Aus FR-A-2 369 833 ist eine Massagedusche der genannten Art bekannt, bei welcher ein Schlitten für den Massagekopf bzw. ein Düsenrohr über einen Seilzug mittels einer hydraulischen Vorrichtung in Längsrichtung der Führungsschiene antreibbar ist. Die Führungsschiene weist an ihrer Vorderseite einen Längsschlitz auf, in welchen der genannte Schlitten eingesetzt ist. Es ist ersichtlich, daß insbesondere beim Duschen durch den Längsschlitz Wasser, Seifenschaum und Verschmutzungen eindringen können, so daß schon nach kurzer Zeit mit Kalkablagerungen und sonstigen Rückständen innerhalb der Führungsschiene zu rechnen ist. Es ist ersichtlich, daß hierdurch die Verschiebbarkeit und somit die Funktionsfähigkeit der Massagedusche beeinträchtigt werden kann, zumal eine Reinigung und Säuberung im Inneren der Führungsschiene nur sehr schwer durchführbar ist.

In DE-A-2412 748 ist eine Beregnungsvorrichtung mit einem Umkehrantrieb beschrieben, welcher eine Turbine aufweist. Die Turbine wird vom Brauchwasser beaufschlagt, wobei mittels zwei wahlweise vom Brauchwasser durchflossenen Kanälen die Drehrichtung der Turbine vorgewählt wird. Über ein nachgeschaltetes Untersetzungsgetriebe wird das Gehäuse mit einer Beregnungsdüse angetrieben, wobei ein Winkelbereich < 360° um die Längsachse des Gehäuses überstrichen werden kann.

In der CH-A-555 108 ist eine Brauseeinrichtung beschrieben, deren Brausen von Wassermotoren angetrieben werden und hin und her schwenkbar sind. Die Brausen und die zugeordneten Wassermotoren sind mit einem Verteilerrohr bzw. einer Haube verbunden, welche beispielsweise oberhalb einer Badewanne angeordnet ist und bezüglich der Badewanne verschwenkbar ist.

Der Erfindung liegt, ausgehend von der eingangs genannten Massagedusche, die Aufgabe zugrunde, mit einem geringen Aufwand die Funktionssicherheit zu verbessern und vor allem eine zuverlässige und sichere Führung des Schlittens für den Massagekopf zu erhalten.

Diese Aufgabe wird erfindungsgemäß dadurch gelöst, daß der Umkehrantrieb eine Turbine mit einem Turbinengehäuse und einem Turbinenrad enthält, daß das Brauchwasser über einen Steuerschieber wahlweise in zwei tangentialen, den beiden Drehrichtungen entsprechenden Richtungen dem Turbinenrad zugeführt wird, daß die Führungsschiene als Hohlkammerprofil ausgebildet und zwei zu ihrer Raumwand-Anschlußseite im stumpfen Winkel verlaufende Seitenflächen, denen je eine Gleitführung zugeordnet ist, aufweist, und daß der Schlitten die Führungsschiene bis einschließlich den Seitenflächen überpannt, die seitlich offenen Gleitführungen abdeckt und mit Führungskörpern in diese eingreifend geführt ist.

Die erfindungsgemäße Massagedusche weist einen relativ einfachen konstruktiven Aufbau aus und gewährleistet eine große Funktionssicherheit, so daß aufwendige Reparaturarbeiten vermieden werden können. Durch die Ausbildung des Umkehrantriebs als eine Turbine, deren Drehrichtung über einen Steuerschieber vorgebbar ist, wird mit einem geringen Aufwand eine schnelle und zuverlässige Umkehrung der Drehrichtung bei Erreichen der Endansläge sichergestellt. Die erfindungsgemäß vorgeschlagene Führungsschiene weist eine hohe Stabilität und Betriebssicherheit auf, zumal aufgrund der nach außen hin weitgehend geschlossenen Form erreicht wird, daß Wasser und abspritzender Seⁱ⁻ fenschaum nicht direkt and die Führungselemente gelangen können. Es ist ersichtlich, daß hierdurch die Gefahr der Verschmutzung und evtl. Funktionsstörungen nicht unwesentlich verringert wird.

In einer Ausgestaltung der Erfindung ist an die Turbine antriebsseitig ein Untersetzungsgetriebe angeschlossen, um ein ausreichendes Drehmoment zur Bewegung des den Massagekopf tragenden Schlittens zu erreichen.

In einer weiteren Ausgestaltung der Erfindung ist abtriebsseitig am Untersetzungsgetriebe ein Kettenrad mit Kette angeordnet, und die Kette ist mit ihrem einen Ende mit der Oberseite des Schlittens, auf welchem der Massagekopf angeordnet ist, und mit ihrem anderen Ende nach Umlenkung über ein Umlenkrad mit der Unterseite des Schlittens verbunden. Diese Ausgestaltung läßt sich mit einem vergleichsweise geringen Aufwand fertigen, wobei eine geringe Störanfälligkeit gegen Verschmutzungen oder Wasser gegeben ist.

In einer Ausgestaltung der Erfindung steht eine achsparallel zur Führungsschiene bewegliche Umschaltstange, die über und unter dem Schlitten zwei verstellbare Anschläge trägt, mit dem Steuerschieber in Eingriff. Hierdurch wird in vorteilhafter Weise erreicht, daß zur Umschaltung der Bewegungsrichtung des Schlittens keine Hilfesenergie benötigt wird, da der Steuerschieber über die Anschläge und die Umschaltstange von dem vom Brauchwasser angetriebenen Schlitten betätigt wird.

Zur Verminderung der Reibung zwischen den Gleitführungen einerseits und den Führungskörpern andererseits berühren sich diese vorteilhalft nur in mindestens drei Führungsrippen, die parallel zur Längsachse des Führungsschiene verlaufen.

Einer der Führungskörper des Schlittens ist vorteilhaft hohl ausgebildet und umfaßt die Umschaltstange lose, so daß der Schlitten sich längs der Umschaltstange zwischen den beiden Anschlägen bewegen kann.

Bei der vorstehend bereits erwähnten beweglichen Anordnung der Turbine befinden sich die Turbine und der Steuerschieber im Schlitten. Dabei steht zweckmäßig ein abtriebsseitig des Untersetzungsgetriebes angeordnetes Zahnrad mit einer Zahnstange in der Führungsschiene in Eingriff. Der Massagekopf ist über einen flexiblen, in seiner Länge der größten Entfernung des Schlittens vom bauseitigen Wasseranschluß entsprechenden Wasserschlauch mit dem Wasseranschluß verbunden.

Diese Ausführungsform ist besonders dann sinnvoll, wenn die Bewegung auf einer endlosen Führungsbahn erwünscht ist. Hierfür kann eine Führungsschiene in Form einer geschlossenen Kurve vorgesehen sein.

Die Erfindung wird nachfolgend anhand der in der Zeichnung dargestellten Ausführungsbeispiele näher erläutert.

Es zeigen :
Figur 1 eine perspektivische Gesamtansicht einer Massagedusche mit geradliniger vertikaler Führungsschiene,
Figur 2 eine Seitenansicht der Massagedusche der Fig. 1,
Figur 3 eine Ansicht der Massagedusche der Fig. 1 von oben,
Figur4 eine Vorderansicht auf die Massagedusche der Fig. 1 im ausgebauten Zustand,
Figur 5 eine Ansicht einer Baueinheit für den Wasseranschluß, mit Turbine und Steuerschieber, wobei die vor der Turbine angeordneten Teile abgenommen sind,
Figur 5a eine ähnliche Ansicht wie Fig. 5, jedoch mit freigelegtem und geschnitten dargestelltem Kanalsystem,
Figur 6 ein Schnittbild gemäß der Schnittlinie VI-VI in Fig. 5,
Figur 6a ein Schnittbild gemäß der Schnittlinie Via-Via in Fig. 5,
Figur 7 eine Ansicht wie Fig. 5, jedoch ist nur der Gehäusedeckel abgenommen,
Figur den unteren Teil der Antriebsordnung im vertikalen Schnitt, und
Figur 9 einen horizontalen Querschnitt der Führungsschiene 2 mit aufgesetztem Schlitten 7 und Traverse 5.

Fig. 1 zeigt eine Massagedusche mit geradliniger vertikaler Führungsschiene 2 über einer in einer Raumecke befindlichen Duschwanne 4. Im Ausführungsbeispiel ist eine Traverse 5 gezeigt, die hantelförmig ausgebildet ist und zwei Massageköpfe 6 aufweist. Die Traverse 5 befindet sich auf einem auf der Führungsschiene 2 geführten Schlitten 7, ist von diesem Schlitten 7 abnehmbar und gegenüber demselben (7) verdrehbar, d.h., er kann z.B. von der dargestellten waagrechten Position in eine senkrechte Position verstellt werden, so daß die beiden Massageköpfe 6 parallel zur Führungsschiene 2 ubereinander liegen. An die Traverse 5 ist ein Massagekopf-Wasserschlauch 8 angeschlossen. Der Wasserschlauch 8 ist über ein Sperrventil 9 an eine Baueinheit 10 angeschlossen. Von dieser Baueinheit 10 führt ein Anschluß-Wasserschlauch 11 zum bauseitigen Duschwasseranschluß 12, der ein Mehrfunktions-Betätigungsglied 13 für die Einstellung der Wassermenge und -temperatur aufweist.

Weiterhin ist eine Kopfbrause 14 vorgesehen, welche über einen flexiblen Wasserschlauch 15 an die Baueinheit 10 angeschlossen ist. Unmittelbar unter der Baueinheit 10 und vor dem Wasserschlauch 8 ist ein Absperrventil 3 vorgesehen, um die Kopfbrause 14 benützen oder abschalten zu können. Dem gleichen Zweck dient das Absperrventil 9 in bezug auf die beiden Massageköpfe 6.

Am Bauteil 10 befinden sich drei Zuwasseranschlüsse, nämlich ein linker Anschluß 16, ein rechter Anschluß 17 (Fig.4) und ein hinterer Anschluß 18 (Fig. 6a). Je nach der Lage des bauseitigen Dusch-Wasseranschlusses 12 kann an die Baueinheit 10 wahlweise von rechts, von links oder von hinten angeschlossen werden, wobei jeweils die beiden nicht benötigten Anschlüsse verschlossen werden.

Fig. 2 zeigt die Massagedusche in Betrieb. Die Führungsschiene 2 ist ausreichend lang, damit die Kopfbrause 14, die z.B. einfach in die Baueinheit 10 eingehängt sein kann, sich auch bei großen duschenden Personen 20 ausreichend hoch über dem Kopf befindet und die Bewegung des Schlittens 7 auf die Massage aller Körperpartien abgestimmt werden kann.

Fig. 3 zeigt von oben die Ausrichtung der beiden Wasserstrahlenbündel 19 auf die Person 20. Man erkennt, daß wegen des Vorhandenseins von zwei Massageköpfen 6 ein breiter Körperbereich massiert werden kann, so daß sich in Verbindung mit der Auf- und Abwärtsbewegung des Schlittens 7 eine großflächige Massagewirkung ergibt.

Fig. 4 verdeutlicht, daß die Massagedusche als komplettes Bauteil anschlußfertig ausgebildet ist. Die Anschläge 21 und 22 begrenzen die Bewegung der den Massagekopf 6 tragenden Traverse 5 und können auf einen beliebigen Abstand a zueinander eingestellt werden. Sie sind an der Umschaltstange 51 (Fig. 7 und 8) befestigt.

In Fig. 5 ist die Baueinheit 10 mit ihren äußeren Anschlüssen und den wesentlichen inneren Elementen schematisch dargestellt ; weggelassen sind alle vor der Turbine angeordneten Teile, d.h. insbesondere das Kettenrad, die Kette und die Umlenkstange, damit die verschiedenen wasserführenden Kanäle und Bohrungen um so besser erkennbar sind. Der linke und der rechte Zuwasseranschluß 16 und 17 sind angedeutet. Für den zum Massagekopf 6 führenden Wasserschlauch 8 ist (entsprechend der in Fig. 1, 2 und 4 gezeigten Verbindung) ein an der Baueinheit 10 links unten angebrachter Anschlußstutzen 23 vorgesehen. Der zur Kopfbrause 14 führende Wasserschlauch 15 ist an einem rechts unten an der Baueinheit 10 angebrachten Anschlußstutzen 24 anschließbar. Unmittelbar unter den Anschlußstutzen 23 und 24 sind die Absperrventile 9 und 3 angeordnet.

Die drei Zuwasseranschlüsse 16,17 und 18 sind untereinander sowie mit den beiden Anschlußstutzen 23 und 24 und einem Sperrschieber 26 durch ein System von Kanälen und Bohrungen verbunden, wie dies nachstehend anhand von Fig. 5a im einzelnen erläutert wird.

Vom rechten Zuwasseranschluß 17 führt nach links ein kurzer Längskanal 77 direkt zum Steuerschieber 26. Vom linken Zuwasseranschluß 16 führt nach rechts ein langer Längskanal 25 bis zu einer Verbindungsbohrung 39, welche nach hinten zum kurzen Längskanal 17 und nach vorne zum Anschlußstutzen 24 führt. Über die Kanäle 25 und 77 und die Bohrung 39 sind somit die Zuwasseranschlüsse 16, 17, der Anschlußstutzen 24 sowie der Steuerschieber 26 miteinander verbunden.

Die Kanäle 25 und 77 sowie die Bohrung 39 liegen in der Zeichenebene der Fig. 5a. In einen senkrecht dazu geführten Schnitt Via-Vla, der in Fig. 6a dargestellt ist, erkennt man eine zum hinteren ZuwasseranschluB 18 führende Querbohrung 41, welche in das Kanalsystem 25/39/77 dort einmündet, wo der längere Längskanal 25 die Verbindungsbohrung 39 trifft. Jede andere Stelle des Kanalsystems 25/39/77 wäre zur Einmündung der Querbohrung 41 aus strömungstechnischen und konstruktiven Gründen weniger gut geeignet.

Die Querbohrung 41 durchquert die gesamte Baueinheit 10, um über eine dünne Schraube 40 (dfe die Querbohrung 41 nicht ausfüllt, sondern mit der Wandung der Querbohrung 41 einen zylinderförmigen Kanal bildet) den Verschlußstopfen des hinteren Zuwasseranschlusses 18 betätigen zu können.

Gemäß Fig. 5a führt vom Zuwasseranschluß 17 der kürzere Längskanal 77 zum Steuerschieber 26, der als Drehschieber ausgebildet ist und (Fig. 5) eine trichterförmige Einlauföffnung 27 besitzt, die sich in zwei Ausgangsleitungen 28 und 29 verzweigt.

In der Baueinheit 10 sind zwei von dem Steuerschieber 26 zur Turbine 32 führende ZuführungsLeitungen 30 und 31 vorgesehen. Die Turbine 32 weist ein in die Baueinheit 10 integriertes Turbinengehäuse 33 und ein Turbinenrad 34 auf.

In der gezeigten Stellung des Steuerschiebers 26 ist die obere Ausgangsleitung 28 mit der oberen Zuführungsleitung 30 verbunden. Das Turbinenrad 34 dreht sich gemäß dem eingezeichneten Pfeil und treibt über die in Fig. 7 und 8 dargestellte Antriebsvorrichtung den Schlitten 7 in der einen Fahrtrichtung (z.B. aufwärts) an. Nach Antreiben der Turbine 32 strömt das Wasser über den oberen Abströmkanal 35 zum Anschlußstutzen 23 und weiter zu den Massageköpfen 6.

Wird über die Umschaltstange 51 (vgl. Fig. 6, 7 und 8) der Steuerschieber 26 derart umgelegt, daß seine Ausgangsleitung 29 in die untere Zuführungsleitung 31 mündet, so wird das Turbinenrad 34 entgegen dem eingezeichneten Pfeil gedreht und treibt den Schlitten 7 in der anderen Fahrtrichtung (z.B. abwärts) an. Nach Durchströmen der Turbine 32 strömt das Wasser über den unteren Abströmkanal 36 zum Anschlußstutzen 23 und weiter zu den Massageköpfen 6.

Die Fig. 6 zeigt. daß dem Turbinenrad 34 ein Untersetzungsgetriebe 44 nachgeschaltet ist, auf dessen abtriebsseitiger Welle 45 ein Kettenrad 46 befestigt ist ; anstelle des dargestellten Kettenradantriebs verwendet man vorteilhaft einen Zahnriemenantrieb, wenn ein leiser Lauf erwünscht ist. Das Untersetzungsgetriebe 44 befindet sich vollständig in der Baueinheit 10, die nach vorn durch eine Haube 47 abgedeckt ist (in Fig. 6 strichpunktiert angedeutet, vergleiche auch Fig. 1 und 2). Das Kettenrad 46 treibt eine Kette 75 an, welche ihrerseits (Fig. 8) den Schlitten 7 antreibt.

Der Steuerschieber 26 sitzt (Fig. 6 und 7) auf einer Steuerwelle 48, die mit einer Klammer 49 fest verbunden ist. Die Klammer 49 umfaßt einen Querlenker 50, der seinerseits mit der sich achsparallel zur Führungsschiene 2 erstreckenden Umschaltstange 51 fest verbunden ist. Der Querlenker 50 kann sich in der Klammer 49 drehen.

Fig. 8 zeigt den unteren Teil der Antriebsanordnung im vertikalen Schnitt, längs der in Fig. 9 angedeuteten Schnittlinie VIII-VIII, welche durch die beiden Führungskörper 56 und 57 verläuft, die die in Fig. 8 dargestellten Teile des Schlittens 7 bilden. Die Kette 75 greift unter Abfederung über eine Feder 52 oben am linken Führungskörper 57 des Schlittens 7 an. Sie ist auf ihrer anderen Seite über ein Umlenkrad 53 zur Unterseite des linken Führungskörpers 57 des Schlittens 7 geführt. Ihr rechtes, durch die Kammer 69 (vgl. auch Fig. 9) der Führungsschiene 2 geführtes Trum 76 ist nur strichpunktiert angedeutet. Das Umlenkrad 53 befindet sich in einem unteren Gehäuseteil 54, in das auch die Umschaltstange 51 eintaucht. Die Umschaltstange 51 ist durch eine Durchgangsbohrung 55 des rechten hohlen Führungskörpers 56 des Schlittens 7 geführt. Eine Druck-Federanordnung 78 stützt die Umschaltstange 51 derart ab, daß ihr Gewicht aufgehoben ist.

Am linken Führungskörper 57 greift, wie bereits beschrieben, die Kette 75 an. Dieser Führungskörper 57 besitzt unten und oben Gewindebohrungen 58 und 59 für die Einführung von Zugbolzen 60 und 61 für die Kette 75.

Fig. 9 zeigt im horizontalen Schnitt die Führungsschiene 2 ; sie ist als Hohlkammerprofil ausgebildet und hat beidseitig einer Kammer 69 zwei im Querschnitt zur Führungsrichtung kreisförmige Gleitführungen 64 sowie anschließend zu ihrer Raumwand-Anschlußseite 66 im stumpfen Winkel verlaufende Seitenflächen 67 und 68. Der Schlitten 7 überspannt die Führungsschiene 2 bis über die Seitenflächen 67, 68, um die seitlich offenen Gleitführungen 64 abzudecken und ein Eindringen von Fremdkörpern .(z.B. Seifenschaum) zu verhindern. Mit seinen Führungskörpern 56 und 57 greift der Schlitten 7 in die Gleitführungen 64 ein. Die Führungskörper 56 und 57 tragen in Führungsrichtung (senkrecht zur Zeichenebene der Fig. 9) verlaufende Längsrippen 79, 80 und 81. Nur mit diesen Rippen berühren sie die Gleitführungen 64. Die gleitende Reibung wird durch die Verminderung der reibenden Flächen herabgesetzt. Die Rippen sind über den Umfang der Führungskörper winkelgleich verteilt.

Die Umschaltstange 51 trägt nahe ihrem oberen Ende bzw. ihrem unteren Ende je einen oberen Anschlag 21 (Fig. 4 und 7) bzw. einen unteren Anschlag 22 (Fig. 4 und 8). Jeder Anschlag 21 bzw. 22 ist mittels einer Schraube 21a bzw. 22a an der Umschaltstange feststellbar bzw., zur Einstellung des Abstands a (Fig. 4), lösbar.

Bei einer Abwärtsbewegung schiebt der Schlitten 7 den unteren Anschlag 22 abwärts. Die Umschaltstange 51 wird mitgenommen und legt über den Querlenker 50 und die Klammer 49 den Steuerschieber 26 derart um, daß die Drehrichtung des Turbinenrades 34 und somit des gesamten Antriebs umgekehrt wird. Dies hat zur Folge, daß der Schlitten 7 sich aufwärts bewegt, bis er den oberen Anschlag 21 aufwärts schiebt. Die Umschaltstange 51 wird mitgenommen und legt über den Querlenker 50 und die Klammer 49 den Steuerschieber 26 wiederum um, so daß der Antrieb wieder umgekehrt wird. Dieser Wechsel der Antriebsrichtung wiederhlot sich endlos.

Die Wirkungsweise der Massagedusche ergibt sich bereits aus den vorstehenden Erläuterungen. Das Turbinenrad 34 dreht bereits bei einem Netzwasserdruck von 1,5 bar mit einer Leerlaufdrehzahl von 1 100 Umdrehungen pro Minute, bei einem üblichen Netzwasserdruck von 3 bis 3,5 bar mit etwa 3 000 Umdrehungen pro Minute. Durch das Untersetzungsgetriebe 44 und den Kettenantrieb wird eine ausreichende Kraft erzeugt, um den Schlitten 7 mit Traverse 5 mit einen Gesamtgewicht von z.B. 5 kg zu heben. Sobald der Schlitten 7 an den oberen Anschlag 21 gelangt, wird die Umschaltstange 51 angehoben und verstellt den Steuerschieber 26. Bei der Abwärtsbewegung gelangt dann der Schlitten 7 an den unteren Anschlag 22, bewegt die Umschaltstange 51 und damit den Steuerschieber 26 in die ursprüngliche Stellung und leitet somit wiederum die Aufwärtsbewegung ein.

Die Übertragung der Drehbewegung des Untersetzungsgetriebes 44 in eine Längsbewegung des Schlittens 7 kann in abgewandelter Ausführungsform auch mittels eines Riemenantriebes oder mittels einer Gewindespindel erfolgen. Weiterhin kann die Turbine im Schlitten 7 selbst angeordnet sein, so daß sich der Schlitten 7 auf einer beliebigen Führungsbahn bewegen kann. In diesem Fall ist bei gerardliniger Bewegung lediglich für eine ausreichende Länge des Massegekopf-Wasserschlauches 8, bei Bewegung auf einer geschlossenen Führungsbahn für eine ausreichende Schlauchlänge und für eine Umlaufkupplung am Wasserschlauch 8 zu sorgen, damit sich dieser nicht verdreht.

Es bedeuten :

78 Federanordnung
79, 80, 81 Führungsrippen

## Patentansprüche

1. Massagedusche mit einer vertikalen Führungsschiene (2), längs der ein Massagekopf (6) auf einem Schlitten (7) automatisch aufwärts und abwärts bewegbar und in beliebiger Position feststellbar ist, wobei der Massagekopf (6) Brauchwasser abgibt, mit einer hydraulisch angetriebenen und gesteuerten Vorrichtung, die den Massagekopf (6) in Längsrichtung der Führungsschiene (2) antreibt und als Umkehrantrieb ausgebildet ist, dadurch gekennzeichnet, daß der Umkehrantrieb eine Turbine (32) mit einem Turbinengehäuse (33) und einem Turbinenrad (34) enthält, daß das Brauchwasser über einen Steuerschieber (26) wahlweise in zwei tangentialen, den beiden Drehrichtungen entsprechenden Richtungen (Leitungen 30, 31) dem Turbinenrad (34) zugeführt wird, daß die Führungsschiene (2) als Hohlkammerprofil ausgebildet ist und zwei zu ihrer Raumwand-Anschlußseite (66) im stumpfen Winekel verlaufende Seitenflächen (67, 68), denen je eine Gleitführung (64) zugeordnet ist, aufweist, und daß der Schlitten (7) die Führungsschiene (2) bis einschließlich den Seitenflächen (67, 68) überspannt, die seitlich offenen Gleitführungen (64) abdeckt und mit Führungskörpern (56, 57) in diese (64) eingreifend geführt ist.

2. Massagedusche nach Anspruch 1, dadurch gekennzeichnet, daß ein Untersetzungsgetriebe (44) abtriebsseitig an die Turbine (32) angeschlossen ist.

3. Massagedusche nach Anspruch 2, dadurch gekennzeichnet, daß ein Kettenrad (46) mit Kette (75) abtriebsseitig am Untersetzungsgetriebe (44) angeordnet ist und daß die Kette (75) mit ihrem einen Ende mit der Oberseite des Schlittens (7), auf welchem der Massagekopf (6) angeordnet ist, und mit ihrem anderen Ende, nach Umlenkung über ein Umlenkrad (53), mit der Unterseite des Schlittens (7) verbunden ist.

4. Massagedusche nach Anspruch 3, dadurch gekennzeichnet, daß eine achsparallel zur Führungsschiene (2) bewegliche Umschaltstange (51), die über und unter dem Schlitten (7) zwei verstellbare Anschläge (21, 22) trägt, mit dem Steuerschieber (26) in Eingriff steht.

5. Massagedusche nach einem der Ansprüche 1 bis 4, dadurch gekennzeichnet, daß die Gleitführungen (64) einerseits und die Führungskörper (56, 57) andererseits sich in mindestens drei Führungsrippen (79, 80, 81) berühren, die parallel zur Längsachse des Führungsschiene (2) verlaufen.

6. Massagedusche nach einem der Ansprüche 1 bis 5, dadurch gekennzeichnet, daß einer (56) der Führungskörper (56, 57) hohl ausgebildet ist und die Umschaltstange (51) lose umfaßt.

7. Massagedusche nach einem der Ansprüche 1 bis 6, dadurch gekennzeichnet, daß die Turbine (32) und der Steuerschieber (28) sich in einer gemeinsamen, ortsfesten, an einem Ende der Führungsschiene (2) angeordneten Baueinheit (10) befinden, welche direkt oder über einen Wasserschlauch (11) an einem bauseitigen Wasseranschluß (12) anschließbar ist, und daß ein Anschlußstutzen (23) für das austretende Turbinenwasser über einen flexiblen, in seiner Länge der größten Entfernung des Schlittens (7) von der Baueinheit (10) entsprechenden Massagekopf-Wasserschlauch (8) mit dem Massagekopf (6) verbunden ist.

8. Massagedusche nach Anspruch 1 oder 2, dadurch gekennzeichnet, daß die Turbine (32) und der Steuerschieber (26) sich in einem Schlitten befinden, daß ein abtriebsseitig des Untersetzungsgetriebes (44) angeordnetes Zahnrad mit einer Zahnstange in der Führungsschiene (2) in Eingriff steht und daß der Massagekopf (6) über einen flexiblen, in seiner Länge der größten Entfernung des Schlittens vom bauseitigen Wasseranschluß entsprechenden Wasserschlauch mit dem Wasseranschluß verbunden ist.

9. Massagedusche nach Anspruch 1 oder 8, gekennzeichnet durch eine Führungsschiene in Form einer geschlossenen Kurve.

## Claims

1. A massage shower with a vertical guide rail (2) along which a massage head (6) on a slide (7) may be moved up and down automatically and may be fixed in any desired position, the massage head (6) discharging treatment water, and with an hydraulically driven and controlled apparatus which drives the massage head (6) in the longitudinal direction of the guide rail (2) and is formed as a reversing drive, characterized in that the reversing drive comprises a turbine (32) with a turbine housing (33) and a turbine wheel (34), the treatment water is supplied to the turbine wheel (34) by way of a spool valve (26) selectively in two tangential directions (lines 30, 31) corresponding to the two rotational directions, the guide rail (2) is in the form of a cavity section and has two lateral faces (67, 68) which extend at an obtuse angle with respect to the adjacent side of the wall of the room and with each of which a sliding guide (64) is associated, and the slide (7) extends over the guide rail (2) up to and including the lateral faces (67, 68), covers the sliding guides (64) open at the sides and is guided by guide members (56, 57) engaging in the said sliding guides (64).

2. A massage shower according to Claim 1, characterized in that a reduction gear (44) is connected to the turbine (32) on its output side.

3. A massage shower according to Claim 2, characterized in that a sprocket wheel (46) with a chain (75) is arranged on the output side of the reduction gear (44) and one end of the chain (75) js connected to the top of the slide (7) on which the massage head (6) is disposed and the other end - after returning around a guide wheel (53) - is connected to the underside of the slide (7).

4. A massage shower according to Claim 3, characterized in that a reversing rod (51), which may be moved axially parallel to the guide rail (2) and which bear two adjustable stops (21, 22) above and beneath the slide (7), engages with the spool valve (26).

5. A massage shower according to any one of Claims 1 to 4, characterized in that the sliding guides (64) on the one hand and the guide members (56, 57) on the other hand come into contact via at least three guide ribs (79, 80, 81) which extend parallel to the longitudinal axis of the guide rail (2).

6. A massage shower according to any one of Claims 1 to 5, characterized in that one (56) of the guide members (56, 57) is made hollow and loosely encloses the reversing rod (51).

7. A massage shower according to any one of Claims 1 to 6, characterized in that the turbine (32) and the spool valve (26) are disposed in a common, stationary structural unit (10) which is arranged at one end of the guide rail (2) and is connected directly or by way of a water hose (11) to a water connexion (12) fitted into the building, an a connecting socket (23) for the issuing turbine water is connected to the massage head (6) by way of a flexible massage head water hose (8), the length of which corresponds to the maximum distance of the slide (7) from the structural unit (10).

8. A massage shower according to Claim 1 or 2, characterized in that the turbine (32) and the spool valve (26) are disposed in a slide, a toothed wheel arranged on the output side of the reduction gear (44) engages with a rack in the guide rail (2) and the massage head (6) is connected to the water connexion by way of a flexible water hose, the length of which corresponds to the maximum distance of the slide from the water connexion fitted into the building.

9. A massage shower according to Claim 1 or 8, characterized by a guide rail in the form of a closed curve.

## Revendications

1. Douche de massage avec une barre de guidage verticale (2) le long de laquelle peut se déplacer automatiquement vers le haut et vers le bas une tête de massage (6) montée sur un support coulissant (7), pouvant être fixée dans une position quelconque, la tête de massage délivrant de l'eau sanitaire, avec un dispositif à entraînement et à commande hydraulique qui entraîne la tête de massage (6) dans le sens longitudinal de la barre de guidage (2) et qui est réalisé sous la forme d'un dispositif d'entraînement réversible, caractérisée par le fait que le dispositif d'entraînement réversible comprend une turbine (32) avec un carter de turbine (33) et un rouet (34), que l'eau sanitaire arrive au rouet (34) de la turbine par l'intermédiaire d'un tiroir de commande (26) dans l'une ou l'autre, au choix, des deux directions tangentielles correspondant aux deux sens de rotation (canaux 30, 31), que la barre de guidage (2) est réalisée sous la forme d'un profilé creux dont une face arrière (66) s'applique au mur du local, les deux faces latérales (67, 68) étant orientées selon des angles obtus par rapport à ladite face arrière et chacune comportant un dispositif de guidage à glissement (64), que le support coulissant (7) recouvre la barre de guidage (2) y compris les faces latérales (67, 68) de celle-ci et les rainures de guidage (64) qui sont ouvertes sur les côtés et que ce support coulissant (7) comporte deux éléments de guidage (56, 57) qui sont retenus dans lesdites rainures de guidage (64).

2. Douche de massage selon la revendication 1, caractérisée par le fait qu'il est prévu un train réducteur (44) dont l'arbre d'entrée est accouplé à la turbine (32).

3. Douche de massage selon la revendication 2, caractérisée par le fait que sur l'arbre de sortie du réducteur (44) est disposée une roue à chaîne (46) avec une chaîne (75) et que par l'une de ses extrémités ladite chaîne (75) est reliée à la partie supérieure du support coulissant (7) sur lequel est disposée la tête de massage (6), et qu'après passage sur un élément de renvoi (53) elle est reliée par son autre extrémité à la partie inférieure dudit support coulissant.

4. Douche de massage selon la revendication 3, caractérisée par le fait qu'une barre mobile d'inversion de marche (51) dont l'axe est parallèle à la barre de guidage (2), portant deux butées ajustables (21, 22) l'une au-dessus et l'autre en dessous du support coulissant (7) est en prise avec le tiroir de commande (26).

5. Douche de massage selon l'une des revendications 1 à 4, caractérisée par le fait que les dispositifs de guidage à glissement (64) d'une part et les éléments de guidage (56, 57) d'autre part sont en contact réciproque par au moins trois nervures de guidage (79, 80, 81) qui s'étendent parallèlement à l'axe longitudinal de la barre de guidage (2).

6. Douche de massage selon l'une des revendications de 1 à 5, caractérisée par le fait que l'un des éléments de guidage (56, 57), l'élément (56) a une structure creuse et enrobe sans la serrer la barre d'inversion de marche (51).

7. Douche de massage selon l'une des revendications de 1 à 6, caractérisée par le fait que la turbine (32) et le tiroir de commande (26) se trouvent dans un sous-ensemble de construction commun (10) disposé à poste fixe, à l'une des extrémités de la barre de guidage (2), pouvant être raccordé directement ou au moyen d'un tuyau souple (11) à une prise d'eau (12) disposée sur le mur du local et comportant un raccord de branchement (23) pour l'eau sortant de la turbine, relié à la tête de massage (6) au moyen d'un tuyau souple d'alimentation (8) de la tête de massage dont la longueur correspond à la distance maximale pouvant se présenter entre le support coulissant (7) et le sous-ensemble modulaire (10).

8. Douche de massage selon la revendication 1 ou 2, caractérisée par le fait que la turbine (32) et le tiroir de commande (26) se trouvent dans un support coulissant, qu'une roue dentée disposée à la sortie du réducteur de vitesse (44) est en prise avec une crémaillère prévue dans la barre de guidage (2) et que la tête de massage (6) est réunie à la prise d'eau au moyen d'un tuyau souple dont la longueur correspond à la distance maximale pouvant se présenter entre le support coulissant et la prise d'eau disposée sur le mur du local.

9. Douche de massage selon la revendication 1 ou 8 caractérisée par le fait qu'elle comporte une « barre de guidage en forme de courbe fermée.
